# EUROPÄISCHE PATENTSCHRIFT

(11) **EP 3 839 259 B1**
(45) Veröffentlichungstag und Bekanntmachung des Hinweises auf die Patenterteilung: **06.07.2022**
(21) Anmeldenummer: 20210961.7
(22) Anmeldetag: 01.12.2020
(51) Int. Cl.: F04D 7/04, F04D 29/22

(54) **PUMPE FÜR MIT FESTSTOFF BELASTETE FLÜSSIGKEIT**
PUMP FOR A LIQUID CONTAINING SOLIDS
POMPE POUR UN LIQUIDE CONTAMINÉ PAR UNE MATIÈRE SOLIDE

(30) Priorität: 20.12.2019 LU 101580
(43) Veröffentlichungstag der Anmeldung: 23.06.2021
(73) Patentinhaber: WILO SE, 44263 Dortmund (DE)
(72) Erfinder: Zeiß, Andreas, 44263 Dortmund (DE); Wegner, Benjamin, 44263 Dortmund (DE); Reuschel, Johannes, 44263 Dortmund (DE); Keil, Thomas, 44263 Dortmund (DE)
(74) Vertreter: Michalski Hüttermann & Partner Patentanwälte mbB

(56) Entgegenhaltungen:
- WO-A1-2006/058605
- DE-A1-102008 057 233
- DE-C1- 4 438 841

## Beschreibung

### Technisches Gebiet

Die Erfindung betrifft eine Pumpe für mit Feststoff belastete Flüssigkeit, mit einem Pumpengehäuse und einem an einer Bodenplatte des Pumpengehäuses in einem Ansaugbereich vorgesehenen Schneidwerk, wobei das Pumpengehäuse eine sich axial erstreckende rotierbare Motorwelle und ein an der Motorwelle drehfest befestigtes Laufrad aufweist.

### Hintergrund der Erfindung

Beimengungen von Feststoffen in Flüssigkeiten wie Abwasser können Pumpen oder Rohrleitungen verstopfen. Um solche Verstopfungen zu verhindern, werden Schneidwerke eingesetzt, welche sich vor einem Ansaugbereich der Pumpen befinden, um die in der Flüssigkeit enthaltenen Feststoffe zu zerkleinern.

Aus dem Stand der Technik bekannte Schneidwerke, siehe z. B. DE 10 2008 057233 A1 und WO 2006/058605 A1, weisen oftmals einen feststehenden Teil, Schneidfläche oder Schneidelement genannt, und einem rotierenden Teil auf, Schneidkörper genannt. Je nach Einsatzgebiet des Schneidwerks können kreisförmige, kegelförmige oder zylindrische Schneidflächen eingesetzt werden. Die Schneidflächen, auch Schneidsieb genannt, weisen Öffnungen auf, durch die die Flüssigkeit hin zu einem Laufrad der Pumpe strömt. Bei ebener oder kegelförmiger Ausprägung der Schneidfläche spricht man von einer Schneidplatte. Eine zylindrische Ausprägung der Schneidfläche wird als Schneidring bezeichnet.

Während die Schneidwirkung solche Schneidwerke jedenfalls im Neuzustand gut ist, können die Schneidwerke selbst verstopfen, durch die Feststoffe blockiert werden oder es können sich Feststoffe vor dem Ansaugbereich der Pumpe festsetzen und dadurch den Ansaugbereich verschließen. Zudem wirkt sich ein der Pumpe vorgeschaltete Schneidwerk aufgrund der Beeinflussung der Zuströmung in die Pumpe in der Regel negativ auf den Wirkungsgrad und die Kennlinie der Pumpe aus.

### Beschreibung der Erfindung

Ausgehend von dieser Situation ist es eine Aufgabe der vorliegenden Erfindung, eine Pumpe mit einem Schneidwerk bereitzustellen, welches gegenüber den aus dem Stand der Technik bekannten Lösungen betriebssicherer ist und zugleich einen hohen hydraulischen Wirkungsgrad der Pumpe ermöglicht.

Die Aufgabe der Erfindung wird durch die Merkmale des unabhängigen Anspruchs gelöst. Vorteilhafte Ausgestaltungen sind in den Unteransprüchen angegeben.

Demnach wird die Aufgabe gelöst durch eine Pumpe für mit Feststoff belastete Flüssigkeit, mit
einem Pumpengehäuse, einer sich axial erstreckenden rotierbaren Motorwelle mit daran drehfest befestigtem Laufrad und einem an einer Bodenplatte des Pumpengehäuses in einem Ansaugbereich vorgesehenen Schneidwerk, wobei
das Schneidwerk ein an der Bodenplatte stationär vorgesehenes Schneidelement und einen drehfest an der Motorwelle befestigten rotierbare Schneidkörper mit jeweiliger Schneidkante aufweist,
die Schneidkante des Schneidkörpers in einem ersten Schneidelement-freien Rotationssektor des Schneidkörpers die Bodenplatte zum Erfassen des Feststoffes wenigstens zum Teil axial überragt, und
das Schneidelement den Schneidkörper nur in einem von dem ersten Rotationssektor verschiedenen zweiten Rotationssektor des Schneidkörpers axial überragt, so dass die Schneidkanten zum Zerkleinern des erfassten Feststoffes zusammenwirken können.

Die Aufgabe wird ferner gelöst durch eine Pumpe für mit Feststoff belastete Flüssigkeit, mit
einem Pumpengehäuse und einem an einer Bodenplatte des Pumpengehäuses in einem Ansaugbereich vorgesehenen Schneidwerk, wobei
das Pumpengehäuse eine sich axial erstreckende Motorwelle und ein an der Motorwelle drehfest befestigtes Laufrad aufweist,
das Schneidwerk ein an der Bodenplatte stationär vorgesehenes Schneidelement und einen drehfest an der Motorwelle befestigten Schneidkörper aufweist, und
das Schneidelement und der Schneidkörper jeweils eine sich radial und/oder axial erstreckende, die Bodenplatte axial überragende und miteinander zusammenwirkende Schneidkante zum Zerkleinern des Feststoffes aufweisen.

Ein wesentlicher Aspekt der Erfindung liegt darin, dass der rotierende Schneidkörper fast ausschließlich innerhalb eines Pumpenraumes der Pumpe liegt, ein Teil des Schneidkörpers, das Schneidelement, jedoch die Bodenplatte wenigstens zum Teil überragt und derart insbesondere durchdringt. Der rotierende Schneidkörper, auch Schneidkopf benannt, findet sich somit im Wesentlichen innerhalb des Pumpenraumes, die eigentliche Schneidkante zum Zerkleinern des Feststoffes befindet sich jedoch quasi wenigstens zum Teil außerhalb des Pumpenraumes. Das Schneidwerk beziehungsweise die Schneidkanten haben bevorzugt eine radiale und/oder axiale Komponente, was zu einer besseren Zerkleinerung des Feststoffes und derart zu einer verbesserten Betriebssicherheit der Pumpe führt.

Im Gegensatz zu rein innenliegenden aus dem Stand der Technik bekannten Schneidwerken wird mit Hilfe der vorgeschlagenen nach außen gezogenen Schneidelemente verhindert, dass sich Feststoffe vor dem Schneidwerk festsetzen. Die außenliegenden Schneidkanten wirken im Betrieb der Pumpe gleichzeitig als Wirbeleinrichtung, sodass die Feststoffe im Ansaugbereich der Pumpe stetig in Bewegung bleiben. Zudem besteht eine funktionale Trennung zwischen einem radialen Spalt des rotierenden Schneidkörpers und des feststehenden Schneidelementes und einem hydraulischen Spalt zwischen Laufrad und Pumpengehäuse. Diese funktionale Trennung resultiert in einer Verbesserung eines hydraulischen Wirkungsgrades des Laufrades unter Verwendung des geeigneten hydraulischen Spaltes und des unabhängig davon wirkenden radialen Spaltes des Schneidwerkers.

Eine Momentübertragung auf den rotierenden Teil des Schneidwerkes erfolgt bevorzugt über eine Deckscheibe und ermöglicht eine unversperrte und damit strömungsgünstige Ausprägung eines Saugmundes der Pumpe im Laufrad. Die vorgeschlagene ,externe Häckselung' wird insbesondere dadurch erreicht, dass Schneidelement und Schneidkörper, insbesondere die Schneidkante, keine stetige aus dem Stand der Technik bekannte Form wie beispielsweise Ebene, Zylinder oder Kegel bilden, sondern eine Unstetigkeit aufweisen, indem sie aus dem Pumpenraum jedenfalls zum Teil quasi herausragen. Zudem erlaubt die vorgeschlagene Lösung die zuvor beschriebene funktionale Trennung von Schneidspalt und Laufraddichtspalt mechanisch unabhängig voneinander ohne Versperrung des Saugmundes des Laufrades.

Da gegenüber aus dem Stand der Technik bekannten Ausgestaltungen die Schneidkante die Bodenplatte in dem ersten Rotationsektor wenigstens zum Teil bevorzugt vollständig überragt, kann der durch die Motorwelle rotierbare Schneidkörper den Feststoff, beispielsweise ein Textil in seiner Erstreckung größer als der Ansaugbereich, in dem ersten Rotationssektor mit der rotierbaren Schneidkante erfassen. Dazu ist in dem ersten Rotationssektor bevorzugt kein Schneidelement vorgesehen. Durch die Rotationsbewegung der Motorwelle wird das von der Schneidkante des Schneidkörpers erfasste Textil hin zur Schneidkante des Schneidelements bewegt und gelangt derart zwischen die in Eingriff gelangenden Schneidkanten, so dass das Textil von den Schneidkanten zerkleinert wird. Bei beispielsweise zwei gegenüberliegend von der Rotationsachse angeordneten Schneidkanten bzw. feststehenden Schneidelementen kann der erste Rotationssektor beispielsweise jeweils etwa 160° umfassen, während der zweite Rotationssektor, der bevorzugt durch eine flächige Erstreckung des Schneidelements in radialer Richtung gebildet ist, jeweils etwa 20° betragen kann. Bevorzugt ist das Schneidelement an seinen Querseiten an der Bodenplatte befestigt. Erster und zweiter Rotationssektor überlappen bevorzugt nicht und/oder schließen bevorzugt unmittelbar aneinander an. Schneidelement-frei bedeutet, dass ist dem ersten Rotationssektor kein Schneidelement vorhanden ist bzw. das Schneidelement nicht den Schneidkörper überragt, damit der Feststoff besonders einfach durch die Schneidkante erfassbar ist. Die Bodenplatte kann beispielsweise ein ringförmig ausgestaltet sein und/oder den Schneidkörper einrahmen.

Als Pumpe wird im Allgemeinen eine Strömungsmaschine bezeichnet, die eine Drehbewegung und dynamische Kräfte zur Förderung überwiegend von Flüssigkeiten als Medium nutzt. Bevorzugt ist die Pumpe als Kreiselpumpe ausgestaltet. Bei einer Kreiselpumpe wird neben einer tangentialen Beschleunigung der Flüssigkeit, des Mediums, in radialer Strömung auftretende Fliehkraft zur Förderung genutzt, so dass solche Pumpen ebenso als Zentrifugalpumpen bezeichnet werden. Bevorzugt lässt sich die Pumpe für eine hydraulische Anlage eines Gebäudes verwenden, beispielsweise als Abwasserpumpe. Insofern umfasst die Flüssigkeit bevorzugt Abwasser.

Der in der Flüssigkeit enthaltene Feststoff kann Verunreinigungen jeglicher Art, beispielsweise Dreck, Holz, Gestrüpp, Textilien, Lappen der dergleichen umfassen. Darüber hinaus ist vorgeschlagene Pumpe auch für eine Heizung mit Heizkörpern, eine Radiatorheizung, eine Fußbodenheizung, eine Deckenheizung, ein gebläseunterstützter Wasser/Luft Wärmetauscher zur Heizung im Raum, ein Gebläsekonvektor zum Heizen, ein Heizungsanlage mit hydraulischer Weiche, eine Heizungsanlage mit Wärmetauscher, eine Deckenkühlung, eine Fußbodenkühlung, ein gebläseunterstützter Wasser/Luft Wärmetauscher zur Kühlung im Raum, ein Gebläsekonvektor zum Kühlen, eine Kühlanlage mit hydraulischer Weiche, eine Kühlanlage mit Wärmetauscher, eine Heißwasserzirkulation in einer Trinkwasseranlage oder eine Trinkwasseranlage mit Speicherladesystem verwendbar, wobei vorstehende Aufzählung nicht abgeschlossen ist, sondern weitere, hier nicht genannte Anlagenarten umfasst sein können.

Das Schneidwerk dient bevorzugt als Häcksler, um den in der Flüssigkeit enthaltenen Feststoff zu zerkleinern und/oder zu häckseln, so dass der Ansaugbereich nicht verstopft und die Flüssigkeit mit dem zerkleinerten Feststoff problemlos durch das Laufrad gefördert werden kann. Die von der Pumpe angesaugte Flüssigkeit passiert zunächst in dem Ansaugbereich das Schneidwerk, bevor es das Laufwerk erreicht. Bevorzugt weist die Pumpe einen Motor auf, der die Motorwelle und derart das Laufrad antreibt. Weiter bevorzugt ist eine computerisierte Steuerung vorgesehen, die den Motor beispielsweise hinsichtlich seiner Drehzahl steuert. Die Bodenplatte kann ein Teil des Pumpengehäuse sein, insbesondere einstückig oder separat zu diesem ausgeführt sein. Axial überragen bedeutet insbesondere beispielsweise, dass das Schneidelement wenigstens im Bereich der Bodenplatte axial von dieser und von dem Laufrad beabstandet angeordnet ist, somit insbesondere außerhalb eines Pumpenraums der Pumpe angeordnet ist. Erfassen des Schneidgutes bedeutet beispielsweise, dass der Feststoff durch die rotierende Schneidkante des Schneidkörpers mitrotiert und hin zur Schneidkante des Schneidelements bewegt wird. Die Bodenplatte kann aus Glasfaser-verstärkten Kunststoff, insbesondere aus Glasfaser-verstärktem Polypropylen, ausgeführt sein. Darüber hinaus kann die Bodenplatte ebenso aus Grauguss, Feinguss oder Polyurethan ausgeführt sein, was ebenso für das Pumpengehäuse, das Schneidwerk und/oder das Laufrad gilt.

Der Schneidkörper ist bevorzugt mechanisch mit der Motorwolle verbunden, bevorzugt mit dieser verschraubt, vernietet und/oder durch ein Befestigungsmittel verbunden. Besonders bevorzugt ist der Schneidkörper an dem Laufrad angeordnet, insbesondere mit diesem verschraubt, vernietet und/oder durch ein Befestigungsmittel verbunden. Radial und/oder axial erstreckend bedeutet, dass die Schneidkante sich wenigstens über einen Teil radial und/oder axial erstreckt, nicht jedoch, dass sich die Schneidkante beispielsweise als Kegel nur in einem Winkel größer Null zur Radialen und/oder Axialen erstreckt. Besonders bevorzugt weist das Schneidelement und der Schneidkörper jeweils eine sich wenigstens radial erstreckende Schneidkante zum Zerkleinern des Feststoffes auf. Die Schneidkante ist bevorzugt keilförmig zulaufend und/oder spitz ausgeführt.

Nach einer bevorzugten Weiterbildung erstreckt sich die Schneidkante radial und/oder axial, weist das Schneidelement und der Schneidkörper jeweils weitere eine sich axial und/oder radial erstreckende Schneidkante auf und/oder weist das Schneidelement und der Schneidkörper jeweils eine sich radial und zwei sich axial restreckende Schneidkanten auf. Neben wenigstens einer sich radial bzw. axial erstreckende Schneidkante ist somit wenigstens eine weitere sich axial bzw. radial erstreckende Schneidkante vorgesehen, wodurch ein effektiveres Zerkleinern des Feststoffes erreicht wird. Experimentell hat sich gezeigt, dass eine besonders gute Zerkleinerung erreicht wird, wenn eine sich radial und zwei sich axial restreckende Schneidkanten vorgesehen sind, wobei die beiden sich axial restreckende Schneidkanten bevorzugt die sich radial restreckende Schneidkante bügelartig einfassen.

Gemäß einer anderen bevorzugten Ausgestaltung weist das Schneidelement und der Schneidkörper mehrere in regelmäßigen Abständen vorgesehene Schneidkanten auf. Durch Vorsehen einer Mehrzahl insbesondere beabstandeter Schneidkanten lässt sich der Feststoff wesentlich effizienter zerkleinern. Bevorzugt sind 2, 3, 4 oder 5 Schneidkanten vorgesehen.

Nach einer bevorzugten Weiterbildung weist das Schneidelement zwei sich radial erstreckende Schneidkanten und der Schneidkörper drei sich radial erstreckende Schneidkanten auf. Eine derartige Ausgestaltung hat sich als besonders effektiv erwiesen und lässt sich darüber hinaus einfacher fertigen, indem das Schneidelement beispielsweise bügelartig gestaltet ist, der auf das Pumpengehäuse bzw. die Bodenplatte aufgebracht wird. Bevorzugt sind die Schneidkanten in regelmäßigen Abständen vorgesehen, so dass eine wuchtfreie Rotation des Schneidkörpers möglich ist.

Gemäß einer anderen bevorzugten Ausgestaltung ist der Schneidkörper scheibenförmig und/oder nabenartig ausgeführt und/oder ist der Schneidkörper an seinem Rand und/oder an seiner Achse an dem Schneidelement gelagert. Bevorzugt ist der Schneidkörper an seinem Rand und/oder an seiner Achse mittels eines Lagers an dem Schneidelement gelagert. Schneidkörper und Schneidelement sind bevorzugt aus Metall ausgeführt.

Nach einer bevorzugten Weiterbildung weist der Schneidkörper in Rotationsrichtung der Motorwelle der Schneidkante nachgelagert eine sich radial erstreckende Schneidkörperöffnung zum Durchströmen der Flüssigkeit durch den Schneidkörper hindurch zum Laufrad auf. Die Schneidkörperöffnung erstreckt sich bevorzugt zwischen dem Rand und der Achse des Schneidkörpers. Zwischen Schneidkörperöffnungen ist der Schneidkörper bevorzugt geschlossen ausgeführt. Bevorzugt ist ein Rand der Schneidkörperöffnung, in axialer Richtung, kongruent zu einer sich radial erstreckenden Schneidkante ausgeführt.

Gemäß einer anderen bevorzugten Ausgestaltung weist der Schneidkörper ein sich von der Bodenplatte axial weg erstreckendes Schneidgehäuse auf, an welchem in Rotationsrichtung der Motorwelle die Schneidkante vorgesehen ist und durch welches zwischen einer der Schneidkante zugeordneten Seite des Schneidgehäuse und einer Schneidkörperöffnung zum Durchströmen der Flüssigkeit durch den Schneidkörper hindurch zum Laufrad ein Strömungskanal ausgebildet wird. Bevorzugt ist der Strömungskanal zwischen Schneidkörperöffnung und der der Schneidkante zugeordneten Seite des Schneidgehäuse geschlossen ausgeführt. Das Schneidgehäuse erstreckt sich bevorzugt an der dem Laufrad abgewandten Seite des Schneidkörpers weg von diesem ,quasi' aus dem Pumpenraum heraus, so dass die Schneidkante derart aus dem Pumpenraum herausragt und/oder überragt die Bodenplatte. Das Schneidgehäuse unterstützt bei Rotation des Schneidkörpers schaufelradartig die Förderwirkung der Pumpe. Ferner wird durch das Schneidgehäuse eine gegenüber dem Stand der Technik bekannte Unstetigkeit erreicht, da keine stetige Form wie beispielsweise Ebene, Zylinder oder Kegel verwendet wird, was zu der vorbeschriebenen verbesserten Zerkleinerung bei gleichzeitig verbessertem Wirkungsgrad führt.

Nach einer bevorzugten Weiterbildung ist die der Schneidkante zugeordnete insbesondere offene Seite des Schneidgehäuses als sich in axialer Richtung erstreckende Schneidgehäuseöffnung ausgebildet und/oder erstreckt sich der Strömungskanal in einem Winkel ≥ 20° und ≤ 70° zur axialen Erstreckung der Motorwelle. Die Schneidgehäuseöffnung ist bevorzugt nur in axialer Richtung geöffnet. Der Strömungskanal erstreckt sich bevorzugt in einem Winkel ≥ 30° und ≤ 60°, vorzugsweise ≥ 40° und ≤ 50° zur axialen Erstreckung der Motorwelle. Derart ist der Strömungskanal gegenüber der Radialen schräg gestellt, so dass die Flüssigkeit mit geringerem Strömungswiederstand den Strömungskanal durchströmen kann.

Gemäß einer anderen bevorzugten Ausgestaltung ist das Schneidgehäuse in Bezug auf die axiale Erstreckung der Motorwelle dreieckartig oder kastenartig ausgebildet. Eine dreieckartige und derart ergonomische Ausgestaltung verbessert den Wirkungsgrad und die Kennlinie bei gleichzeitig hoher Zerkleinerungsleistung der Pumpe.

Nach einer bevorzugten Weiterbildung weist die Schneidkörperöffnung eine in Rotationsrichtung der Motorwelle dem Schneidgehäuse vorgelagert und in dem Schneidkörper ausgebildete Abschrägung auf. Die Abschrägung kann als Fräsung hergestellt sein und erleichtert das Durchströmen der Flüssigkeit durch die Schneidkörperöffnung hin zum Laufrad.

Gemäß einer anderen bevorzugten Ausgestaltung weist das Schneidelement einen sich axial von der Bodenplatte weg erstreckenden U-förmigen Bügel auf, an dem die Schneidkante vorgesehen ist. Bevorzugt ist jeder Schneidkante ein Bügel zugeordnet. Ebenso können zwei Schneidkanten an einem einzigen Bügel gegenüberliegend angeordnet sein, wobei der gemeinsame Bügel den Schneidkörper überspannt.

Nach einer bevorzugten Weiterbildung sind die Schneidkanten kongruent und/oder formschlüssig zueinander ausgeführt. Derart lässt sich eine besonders gute Zerkleinerung des Feststoffes erreichen. Bevorzugt sind sowohl radiale als auch axiale Teile der Schneidkanten kongruent und/oder formschlüssig zueinander ausgeführt. Besonders bevorzugt gleiten' radiale und/oder axiale Teile der Schneidkanten und des Schneidkörpers und des Schneidelements unmittelbar beim Rotieren des Schneidkörpers aneinander vorbei ohne sich dabei zu berühren. Ein Spalt zwischen den radialen und/oder axialen Teilen der Schneidkanten der Schneidkanten und des Schneidkörpers beträgt bevorzugt 0,1 mm, 0,2 mm, 0,5 mm, 1 mm oder 2 mm oder ist kleiner oder gleich den vorgenannten Werten.

Gemäß einer anderen bevorzugten Ausgestaltung weist die Pumpe einen Wellendichtring und/oder einen Spaltring zum Abdichten eines hydraulischen Spaltes zwischen dem Laufrad und dem Pumpengehäuse auf. Der Wellendichtring weist bevorzugt eine Dichtlippe auf, welche auf dem Laufrad aufliegt und vorzugsweise von einer Schlauchfeder und/oder Wurmfeder radial auf das Laufrad gedrückt wird. Der Wellendichtring kann mit festem Sitz in dem Pumpengehäuse eingebracht sein und/oder ist bevorzugt als radialer Wellendichtring ausgeführt. Ebenso kann eine V-Ring-Dichtung bevorzugt aus Nitrilkautschuk vorgesehen sein.

Nach einer bevorzugten Weiterbildung ist das Laufrad geschlossen oder offen ausgeführt. Ein geschlossenes Laufwerk ermöglicht den Schneidspalt unabhängig vom hydraulischen Spalt auszuführen, was insofern besonders vorteilig und eine einfache Herstellung ermöglicht. Ebenso lässt sich die vorgeschlagene Pumpe mit einem offenen Laufrad ausbilden, wobei in einem solchen Fall der Anschluss über die Laufradnabe erfolgen kann. Das Laufrad kann ferner als halboffenes Mehrkanallaufrad ausgeführt sein.

### Kurze Beschreibung der Zeichnungen

Nachfolgend wird die Erfindung unter Bezugnahme auf die anliegenden Zeichnungen anhand bevorzugter Ausführungsbeispiele näher erläutert.

In den Zeichnungen zeigen
- Fig. 1: eine schematische Querschnitt eines Teils einer Pumpe mit einem Schneidwerk gemäß einem bevorzugten Ausführungsbeispiel der Erfindung,
- Fig. 2: das Schneidwerk gemäß Fig. 1 in einer schematischen Queransicht links sowie in einer perspektivischen unterseitigen Ansicht rechts gemäß dem bevorzugten Ausführungsbeispiel der Erfindung,
- Fig. 3: eine perspektivische unterseitige Ansicht der Pumpe mit dem Schneidwerk gemäß einem weiteren bevorzugten Ausführungsbeispiel der Erfindung,
- Fig. 4: eine perspektivische unterseitige Teilansicht der Pumpe mit dem Schneidwerk gemäß dem weiteren bevorzugten Ausführungsbeispiel der Erfindung,
- Fig. 5: eine perspektivische unterseitige Ansicht eines Schneidelements des Schneidwerks gemäß Fig. 4 gemäß dem weiteren bevorzugten Ausführungsbeispiel der Erfindung, und
- Fig. 6: eine perspektivische unterseitige Ansicht eines Schneidkörpers des Schneidwerks gemäß Fig. 4 gemäß dem weiteren bevorzugten Ausführungsbeispiel der Erfindung.

### Detaillierte Beschreibung der Ausführungsbespiele

Fig. 1 zeigt eine schematische Querschnitt eines Teils einer Pumpe 1 mit einem Schneidwerk 2 gemäß einem bevorzugten Ausführungsbeispiel der Erfindung. Die Pumpe 1 ist Teil einer hydraulischen Anlage eines Gebäudes, nicht gezeigt, und lässt sich im Bereich der Heizungs-, Kälte- und Klimatechnik, der Wasserversorgung sowie besonders vorteilig in der Abwasserentsorgung und -reinigung verwenden. Beispielsweise dient die Pumpe 1, um mit Feststoff belastete Flüssigkeit in der Abwasserentsorgung zu fördern.

Die Pumpe 1 weist ein Pumpengehäuse 3 auf, an welchem unterseitig in einem Ansaugbereich 4 eine kreisrunde, ringartige Bodenplatte 5 vorgesehen ist. Das Schneidwerk 2 ist an der Bodenplatte 5 in dem Ansaugbereich 4 vorgesehen. Das Pumpengehäuse 3 weist ferner eine sich axial erstreckende Motorwelle 6 und ein an der Motorwelle 6 drehfest befestigtes Laufrad 7 auf, welches vorliegend geschlossen ausgeführt ist. Außerhalb der Bodenplatte 5 sind an dem Pumpengehäuse 3 zudem mehrere, um den Ansaugbereich 4 herum gruppierte Stützfüße 8 vorgesehen.

Das Schneidwerk 2 weist einerseits ein an der Bodenplatte 5 stationär vorgesehenes Schneidelement 9 sowie einen drehfest an der Motorwelle 6 befestigten Schneidkörper 10 auf. Konkret ist der Schneidkörper 10 drehfest an dem Laufrad 7 mittels nicht gezeigter Verschraubung befestigt und insofern durch die Motorwelle 7 rotierbar, während das Schneidelement 9 mittels ebenso nicht gezeigter Verschraubung an der Bodenplatte 5 ortsfest fixiert ist. Zum Abdichten eines hydraulischen Spaltes zwischen dem Laufrad 7 und dem Pumpengehäuse 5 ist ein Wellendichtring 11 oder alternativ ein umlaufender Spaltring vorgesehen.

Nunmehr Bezug nehmend auf Fig. 2, welche das Schneidwerk 2 gemäß Fig. 1 in einer schematischen Queransicht links sowie in einer perspektivischen unterseitigen Ansicht rechts zeigt, weisen das Schneidelement 9 und der Schneidkörper 10 jeweils mehrere sich radial und/oder axial erstreckende, die Bodenplatte 5 axial überragende und miteinander zusammenwirkende Schneidkanten 12 zum Zerkleinern des Feststoffes auf. Konkret überragt die Schneidkante 12 des Schneidkörpers 10 in einem ersten Rotationssektor des Schneidkörpers 10 die Bodenplatte 5 wenigstens zum Teil axial, um beim Rotieren des Schneidkörpers 10 zunächst den Feststoff zu erfassen. Nur in einem sich an den ersten Rotationssektor anschließenden zweiten Rotationssektor überragt das Schneidelement 9 den Schneidkörper 10 axial derart, dass die Schneidkanten 12 zum Zerkleinern des erfassten Feststoffes zusammenwirken können. Da der Schneidkörper 10 in Fig. 2 drei gegenüberliegend um die Mittelachse der Motorwelle 6 angeordnete Schneidkanten 12 aufweist, erstreckt sich jeder der drei ersten Rotationssektoren über etwa 100°, so dass sich jeder der drei zweiten Rotationssektor über etwa 20° erstreckt.

Das Schneidelement 9 drei sich axial von der Bodenplatte 5 weg erstreckende U-förmige Bügel 13 auf, die in regelmäßigen Abständen in dem Ansaugbereich 4 angeordnet und an denen jeweils die Schneidkanten 12 an einer in Rotationsrichtung der Motorwelle zugewandten Seite vorgesehen sind. Das Schneidelement 9 weist dazu einen kragenartigen kreisrunden Rand auf, der an der Bodenplatte 5 berührend anliegt. Die Bügel 13 verbinden den Rand mit einem kreisrunden Mittelteil, so dass zwischen den Bügeln 13 Aussparungen vorgesehen sind.

Die Bügel weisen jeweils zwei Querseiten, die sich senkrecht von dem Rand bzw. dem Mittelteil weg erstrecken, sowie eine Längsseite auf, die sich zwischen den Querseiten, senkrecht zu diesen und die Bodenplatte 5 axial überragend erstrecken. Die Querseiten messen beispielsweise 3 bis 4 cm, während sich die Längsseite über beispielsweise 5 bis 20 cm erstreckt. Beide Querseiten und die Längsseite sind jeweils an ihrer in Rotationsrichtung der Motorwelle zugewandten Seite mit Schneidkanten 12 versehen.

Wie insbesondere aus Fig. 2 links zu erkennen, ist der Schneidkörper 10 scheibenförmig und/oder nabenartig ausgeführt. An seinem Rand und an seiner Achse ist der Schneidkörper 10 an dem Schneidelement 9 rotierbar gelagert. Zur Lagerung kann jeweils ein Lager vorgesehen sein. Der Schneidkörper 10 weist zwei sich von der Bodenplatte 5 axial weg erstreckende kastenartige Schneidgehäuse 14 auf, die in regelmäßigen Abständen und derart gegenüberliegend in dem Ansaugbereich 4 angeordnet sind. In Rotationsrichtung der Motorwelle 6 ist an jedem Schneidgehäuse 14 eine sich in axialer Richtung erstreckende rechteckartige Schneidgehäuseöffnung 15 ausgebildet.

Sowohl an beiden Querseiten und an der von der Bodenplatte 5 abgewandten Längsseite der Schneidgehäuseöffnung 15 sind radial bzw. axial erstreckende Schneidkanten 12 vorgesehen. Durch das Schneidgehäuse 14 in axialer Blickrichtung auf den Schneidkörper 10 quasi verdeckt ist in dem Schneidkörper 10 eine sich radial erstreckende Schneidkörperöffnung 16 ausgebildet, durch welche die Flüssigkeit durch den Schneidkörper 10 hindurch zum Laufrad 7 strömen kann. Da das Schneidgehäuse 14 ansonsten geschlossen ist, wird durch das Schneidgehäuse 14 zwischen der rechteckigen Schneidgehäuseöffnung 15 und der rechteckigen Schneidkörperöffnung 16 ein Strömungskanal 17 ausgebildet, durch den die Flüssigkeit strömen kann.

Die Schneidkanten 12 des Schneidkörpers 10 sind wie in Fig. 2 rechts an dem linken Schneidgehäuse 14 zu erkennen formschlüssig bzw. kongruent zu den Schneidkanten 12 des Schneidelements 9 ausgeführt, so dass die Schneidgehäuse 14, sofern der Schneidkörper 10 durch die Motorwelle 6 rotiert wird, passgenau mit ihren Schneidkanten 12 voran durch die Bügel 14 geleiten können und derart in der Flüssigkeit befindlichen Feststoff zwischen den Schneidkanten 12 zerkleinern können.

Fig. 3 zeigt eine perspektivische unterseitige Ansicht der Pumpe 1 mit dem Schneidwerk 2 gemäß einem weiteren bevorzugten Ausführungsbeispiel der Erfindung. Gegenüber dem zuvor gezeigten Ausführungsbeispiel unterscheidet sich die Pumpe 1 gemäß Fig. 3 in der Ausgestaltung der Schneidgehäuse 14, die in Bezug auf die axiale Erstreckung der Motorwelle 6 dreieckartig ausgebildet sind. Entsprechend erstreckt sich der Strömungskanal 17 in einem Winkel etwa 30° zur axialen Erstreckung der Motorwelle 6. Wie weiter im Detail in Fig. 4 und Fig. 6 zu erkennen, weist die Schneidkörperöffnung 16 eine in Rotationsrichtung der Motorwelle 6 dem Schneidgehäuse 15 vorgelagerte und in dem Schneidkörper 10 ausgebildete Abschrägung 18 auf, durch welche bei der vorliegend dreieckartigen Ausgestaltung des Schneidgehäuses 14 ein größeres Volumen Flüssigkeit in die Pumpe 1 einströmen kann.

Fig. 5 zeigt schließlich eine perspektivische unterseitige Ansicht eines Schneidelements 9 des Schneidwerks 6 gemäß Fig. 4 gemäß dem weiteren bevorzugten Ausführungsbeispiel der Erfindung. An jedem Bügel 13 sind jeweils eine radial außenliegende axiale Schneidkante 12 sowie eine radiale Schneidkante 12 vorgesehen, nicht jedoch eine radial innenliegende axiale Schneidkante 12. Vorliegend ist der Bügel 13 als ein einstückiger Bügel 13 ausgeführt, der, wie in Fig. 4 zu erkennen, den Schneidkörper 10 überspannt, wobei der Schneidkörper 10 in der Mitte sowie an den Enden des Bügels 13 an dem Schneidelement 9 gelagert ist.

Die beschriebenen Ausführungsbeispiels sind lediglich Beispiele, die im Rahmen der Ansprüche auf vielfältige Weise modifiziert und/oder ergänzt werden können. Jedes Merkmal, dass für ein Ausführungsbeispiel einer bestimmten Kategorie beschrieben wurde, kann auch in entsprechender Weise in einem Ausführungsbeispiel einer anderen Kategorie eingesetzt werden.

**B ezugszei chenli ste**

| | |
|---|---|
| Pumpe | 1 |
| Schneidwerk | 2 |
| Pumpengehäuse | 3 |
| Ansaugbereich | 4 |
| Bodenplatte | 5 |
| Motorwelle | 6 |
| Laufrad | 7 |
| Stützfuß | 8 |
| Schneidelement | 9 |
| Schneidkörper | 10 |
| Wellendichtring | 11 |
| Schneidkante | 12 |
| Bügel | 13 |
| Schneidgehäuse | 14 |
| Schneidgehäuseöffnung | 15 |
| Schneidkörperöffnung | 16 |
| Strömungskanal | 17 |
| Abschrägung | 18 |

## Patentansprüche

1. Pumpe (1) für mit Feststoff belastete Flüssigkeit, mit
einem Pumpengehäuse (3) , einer sich axial erstreckenden rotierbaren Motorwelle (6) mit daran drehfest befestigtem Laufrad (7) und einem an einer Bodenplatte (5) des Pumpengehäuses (3) in einem Ansaugbereich (4) vorgesehenen Schneidwerk (2), wobei
das Schneidwerk (2) ein an der Bodenplatte (5) stationär vorgesehenes Schneidelement (9) und einen drehfest an der Motorwelle (6) befestigten rotierbaren Schneidkörper (10) mit jeweiliger Schneidkante (12) aufweist,
die Schneidkante (12) des Schneidkörpers (10) in einem ersten Schneidelement (9)-freien Rotationssektor des Schneidkörpers (10) die Bodenplatte (5) zum Erfassen des Feststoffes wenigstens zum Teil axial überragt, und
das Schneidelement (9) den Schneidkörper (10) nur in einem von dem ersten Rotationssektor verschiedenen zweiten Rotationssektor des Schneidkörpers (10) axial überragt, so dass die Schneidkanten (12) zum Zerkleinern des erfassten Feststoffes zusammenwirken können.

2. Pumpe (1) nach dem vorhergehenden Anspruch, wobei sich die Schneidkante (12) radial und/oder axial erstreckt, das Schneidelement (9) und der Schneidkörper (10) jeweils eine weitere sich axial und/oder radial erstreckende Schneidkante (12) aufweisen und/oder das Schneidelement (9) und der Schneidkörper (10) jeweils eine sich radial und zwei sich axial restreckende Schneidkanten (12) aufweisen.

3. Pumpe (1) nach einem der vorhergehenden Ansprüche, wobei das Schneidelement (9) und der Schneidkörper (10) mehrere in regelmäßigen Abständen vorgesehene Schneidkanten (12) aufweisen.

4. Pumpe (1) nach dem vorhergehenden Anspruch, wobei das Schneidelement (9) zwei sich radial erstreckende Schneidkanten (12) und der Schneidkörper (10) drei sich radial erstreckende Schneidkanten (12) aufweist.

5. Pumpe (1) nach einem der vorhergehenden Ansprüche, wobei der Schneidkörper (10) scheibenförmig und/oder nabenartig ausgeführt ist und/oder an seinem Rand und/oder an seiner Achse an dem Schneidelement (9) gelagert ist.

6. Pumpe (1) nach einem der vorhergehenden Ansprüche, wobei der Schneidkörper (10) in Rotationsrichtung der Motorwelle (6) der Schneidkante (12) nachgelagert eine sich radial erstreckende Schneidkörperöffnung (16) zum Durchströmen der Flüssigkeit durch den Schneidkörper (10) hindurch zum Laufrad (7) aufweist.

7. Pumpe (1) nach einem der vorhergehenden Ansprüche, wobei der Schneidkörper (10) ein sich von der Bodenplatte (5) axial weg erstreckendes Schneidgehäuse (14) aufweist, an welchem in Rotationsrichtung der Motorwelle (6) die Schneidkante (12) vorgesehen ist und durch welches zwischen einer der Schneidkante (12) zugeordneten Seite des Schneidgehäuses (14) und einer Schneidkörperöffnung (16) zum Durchströmen der Flüssigkeit durch den Schneidkörper (10) hindurch zum Laufrad (7) ein Strömungskanal (17) ausgebildet wird.

8. Pumpe (1) nach dem vorhergehenden Anspruch, wobei die der Schneidkante (12) zugeordnete Seite des Schneidgehäuses (14) als sich in axialer Richtung erstreckende Schneidgehäuseöffnung (15) ausgebildet ist und/oder sich der Strömungskanal (17) in einem Winkel ≥ 20° und ≤ 70° zur axialen Erstreckung der Motorwelle (6) erstreckt.

9. Pumpe (1) nach einem der beiden vorhergehenden Ansprüche, wobei das Schneidgehäuse (14) in Bezug auf die axiale Erstreckung der Motorwelle (6) dreieckartig oder kastenartig ausgebildet ist.

10. Pumpe (1) nach einem der beiden vorhergehenden Ansprüche, wobei die Schneidkörperöffnung (16) eine in Rotationsrichtung der Motorwelle (6) dem Schneidgehäuse (14) vorgelagert und in dem Schneidkörper (10) ausgebildete Abschrägung (18) aufweist.

11. Pumpe (1) nach einem der vorhergehenden Ansprüche, wobei das Schneidelement (9) einen sich axial von der Bodenplatte (5) weg erstreckenden U-förmigen Bügel (13) aufweist, an dem die Schneidkante (12) vorgesehen ist.

12. Pumpe (1) nach einem der vorhergehenden Ansprüche, wobei die Schneidkanten (12) kongruent und/oder formschlüssig zueinander ausgeführt sind.

13. Pumpe (1) nach einem der vorhergehenden Ansprüche, mit einem Wellendichtring (11) und/oder einem Spaltring zum Abdichten eines hydraulischen Spaltes zwischen dem Laufrad (7) und dem Pumpengehäuse (3).

14. Pumpe (1) nach einem der vorhergehenden Ansprüche, wobei das Laufrad (7) geschlossen oder offen ausgeführt ist.

## Claims

1. Pump (1) for liquid contaminated with solid material, comprising:
a pump housing (3), an axially extending rotatable motor shaft (6) having an impeller (7) fixed torque-proof thereto and a cutting unit (2) provided at a bottom plate (5) of the pump housing (3) within an intake region (4), wherein
the cutting unit (2) comprises a cutting element (9) provided stationary at the bottom plate (5) and a cutting body (10) comprising a respective cutting edge (12) fixed torque-proof to the motor shaft (6),
the cutting edge (12) of the cutting body (10) projects axially beyond the bottom plate (5) in a first sector of rotation of the cutting body (10) which is free of the cutting element (9) for catching the solid material, and
the cutting element (9) projects axially beyond the cutting body (10) only in a second sector of rotation of the cutting body (10), which is different from the first sector of rotation, so that the cutting edges (12) can cooperate for chopping the catched solid material.

2. Pump (1) according to the preceding claim, wherein the cutting edge (12) extends radially and/or axially, the cutting element (9) and the cutting body (10) each comprise a further axially and/or radially extending cutting edge (12) and/or the cutting element (9) and the cutting body (10) each comprise one radially and two axially extending cutting edges (12).

3. Pump (1) according to any one of the preceding claims, wherein the cutting element (9) and the cutting body (10) comprise a plurality of cutting edges (12) provided at regular intervals.

4. Pump (1) according to the preceding claim, wherein the cutting element (9) comprises two radially extending cutting edges (12) and the cutting body (10) comprises three radially extending cutting edges (12).

5. Pump (1) according to any one of the preceding claims, wherein the cutting body (10) is configured disc-shaped and/or hub-shaped and/or is mounted at its edge and/or at its axis at the cutting element (9).

6. Pump (1) according to any one of the preceding claims, wherein the cutting body (10) comprises downstream of the cutting edge (12) in the direction of rotation of the motor shaft (6) a radially extending cutting body opening (16) for the liquid to flow through the cutting body (10) to the impeller (7)

7. Pump (1) according to any one of the preceding claims, wherein the cutting body (10) comprises a cutting housing (14) which extends axially away from the bottom plate (5) and at which the cutting edge (12) is provided in the direction of rotation of the motor shaft (6), and through which a flow channel (17) is formed between a side of the cutting housing (14) associated with the cutting edge (12) and a cutting body opening (16) for the flow of the liquid through the cutting body (10) to the impeller (7).

8. Pump (1) according to the preceding claim, wherein the side of the cutting housing (14) associated with the cutting edge (12) is formed as a cutting housing opening (15) extending in the axial direction and/or the flow channel (17) extends at an angle ≥ 20° and ≤ 70° to the axial extension of the motor shaft (6).

9. Pump (1) according to any one of the two preceding claims, wherein the cutting housing (14) is formed in a triangular or box-like manner with respect to the axial extension of the motor shaft (6).

10. Pump (1) according to any one of the two preceding claims, wherein the cutting body opening (16) comprises a chamfer (18) which is formed in the cutting body (10) and located upstream of the cutting housing (14) in the direction of rotation of the motor shaft (6).

11. Pump (1) according to any one of the preceding claims, wherein the cutting element (9) comprises a U-shaped bracket (13) which extends axially away from the bottom plate (5) and at which the cutting edge (12) is provided.

12. Pump (1) according to any one of the preceding claims, wherein the cutting edges (12) are designed congruent and/or form-fittingly respective to one another.

13. Pump (1) according to any one of the preceding claims, comprising a shaft seal ring (11) and/or a gap ring for sealing a hydraulic gap between the impeller (7) and the pump housing (3).

14. Pump (1) according to any one of the preceding claims, wherein the impeller (7) is configured closed or open.

## Revendications

1. Pompe (1) destinée à un liquide chargé de solides, pourvue
d'un carter de pompe (3), d'un arbre moteur (6) rotatif s'étendant axialement avec une rotor (7) y étant fixée en ne pouvant pas être mis en rotation, et un d'outil de coupe (2) prévu sur une plaque de base (5) du carter de pompe (3) dans une zone d'aspiration (4), dans laquelle
l'outil de coupe (2) présente un élément de coupe (9) prévu stationnaire sur la plaque de base (5) et un corps de coupe (10) rotatif fixé en ne pouvant pas être mis en rotation sur l'arbre moteur (6), avec une arête de coupe (12) respective,
l'arête de coupe (12) du corps de coupe (10) dépasse axialement au moins en partie la plaque de base (5) permettant la récupération du solide dans un premier secteur de rotation du corps de coupe (10) libre par rapport à l'élément de coupe (9), et
l'élément de coupe (9) ne dépasse axialement le corps de coupe (10) uniquement dans un deuxième secteur de rotation du corps de coupe (10) différent du premier secteur de rotation de sorte que les arêtes de coupe (12) puissent agir conjointement pour la fragmentation du solide récolté.

2. Pompe (1) selon la revendication précédente, dans laquelle l'arête de coupe (12) s'étend radialement et/ou axialement, l'élément de coupe (9) et le corps de coupe (10) présentent respectivement une autre arête de coupe (12) s'étendant axialement et/ou radialement, et/ou l'élément de coupe (9) et le corps de coupe (10) présentent respectivement une arête de coupe (12) s'étendant radialement et deux arêtes de coupe (12) s'étendant axialement.

3. Pompe (1) selon l'une des revendications précédentes, dans laquelle l'élément de coupe (9) et le corps de coupe (10) présentent plusieurs arêtes de coupe (12) prévues à intervalles réguliers.

4. Pompe (1) selon la revendication précédente, dans laquelle l'élément de coupe (9) présente deux arêtes de coupe (12) s'étendant radialement et le corps de coupe (10) présente trois arêtes de coupe (12) s'étendant radialement.

5. Pompe (1) selon l'une des revendications précédentes, dans laquelle le corps de coupe (10) est conçu en forme de disque, et/ou en forme de moyeu, et/ou est logé sur l'élément de coupe (9) sur son bord et/ou sur son axe.

6. Pompe (1) selon l'une des revendications précédentes, dans laquelle le corps de coupe (10) présente dans la direction de rotation de l'arbre moteur (6), disposé après l'arête de coupe (12), un orifice de corps de coupe (16) s'étendant radialement, permettant l'écoulement du liquide à travers le corps de coupe (10) jusque vers le rotor (7).

7. Pompe (1) selon l'une des revendications précédentes, dans laquelle le corps de coupe (10) présente un carter de coupe (14) s'étendant axialement à partir de la plaque de base (5), sur lequel est prévue l'arête de coupe (12) dans la direction de rotation de l'arbre moteur (6), et un canal d'écoulement (17) est formé à travers celui-ci entre un côté du carter de coupe (14) associé à l'arête de coupe (12) et un orifice de corps de coupe (16) permettant l'écoulement du liquide à travers le corps de coupe (10) jusque vers le rotor (7).

8. Pompe (1) selon la revendication précédente, dans laquelle le côté du carter de coupe (14) associé à l'arête de coupe (12) est conçu sous forme d'orifice de carter de coupe (15) s'étendant en direction axiale et/ou le canal d'écoulement (17) s'étend dans un angle ≥ 20 ° et ≤ 70 ° par rapport à l'extension radiale de l'arbre moteur (6).

9. Pompe (1) selon l'une des deux revendications précédentes, dans laquelle le carter de coupe (14) est conçu en forme de triangle ou en forme de caisse par rapport à l'extension axiale de l'arbre moteur (6).

10. Pompe (1) selon l'une des deux revendications précédentes, dans laquelle l'orifice de corps de coupe (16) est logé avant le carter de coupe (14) dans la direction de rotation de l'arbre moteur (6) et présente une partie biaisée (18) formée dans le corps de coupe (10).

11. Pompe (1) selon l'une des revendications précédentes, dans laquelle l'élément de coupe (9) présente un étier (13) en forme de U s'étendant axialement à partir de la plaque de base (5) sur lequel est prévue l'arête de coupe (12).

12. Pompe (1) selon l'une des revendications précédentes, dans laquelle les arêtes de coupe (12) sont conçues congruentes et/ou complémentaires par les formes, les unes par rapport aux autres.

13. Pompe (1) selon l'une des revendications précédentes, pourvue d'une bague d'étanchéité d'arbre (11), et/ou d'une bague fendue permettant de rendre étanche une fente hydraulique entre le rotor (7) et le carter de pompe (3).

14. Pompe (1) selon l'une des revendications précédentes, dans laquelle le rotor (7) est conçu fermé ou ouvert.
